# EUROPÄISCHE PATENTSCHRIFT

(11) **EP 0 357 990 B1**
(45) Veröffentlichungstag und Bekanntmachung des Hinweises auf die Patenterteilung: **04.05.1994**
(21) Anmeldenummer: 89114810.8
(22) Anmeldetag: 10.08.1989
(51) Int. Cl.: B26B 21/04

(54) **Rasiermesser bzw. Effiliermesser**
Razor or hair-trimming device
Rasoir à lame ou appareil pour la coupe et le soin des cheveux

(30) Priorität: 03.09.1988 DE 8811140 U
(43) Veröffentlichungstag der Anmeldung: 14.03.1990
(73) Patentinhaber: Wilkinson Sword Gesellschaft mit beschränkter Haftung, D-42659 Solingen (DE)
(72) Erfinder: Grange, Kenneth, London NW3 (GB)
(74) Vertreter: Stenger, Watzke & Ring Patentanwälte

(56) Entgegenhaltungen:
- DE-C- 191 999
- FR-A- 2 617 079
- US-A- 823 134
- US-A- 4 344 226

## Beschreibung

Die Erfindung betrifft ein Rasiermesser bzw. Effiliermesser bestehend aus einem langgestreckten Griffteil, an dessen vorderem Ende eine Rasierklinge angeordnet ist und das auf der bezüglich zur Schneidkante der Rasierklinge gegenüberliegenden Seite im hinteren Bereich einen einstückig mit dem Griffteil ausgebildeten, abstehenden Griffansatz aufweist.

Rasiermesser bzw. Effiliermesser sind bekannt und werden insbesondere von Friseuren und Barbieren verwendet. Die bekannten Rasiermesser bestehen dabei jeweils aus einem länglichen Griffteil, an dessen vorderem Ende eine Rasierklinge angeordnet ist, die nach Gebrauch durch eine neue ersetzt werden kann. Im hinteren Bereich des Griffteils mit Abstand vom hinteren Ende ist eine U-förmige Abdeckschiene verschwenkbar gelagert. Im zusammengeklappten Zustand des Rasiermessers kommt dabei die Schneidkante der Rasierklinge innerhalb dieser Abdeckschiene zu liegen. Für den Gebrauch wird dann die Abdeckschiene um mehr als 180° nach oben geklappt, so daß sie einen abstehenden Griffansatz bildet, bezüglich dem die Bedienungsperson mit ihren Fingern beidseitig das Griffteil des Rasiermessers hält.

Bei diesem bekannten Rasiermesser bzw. Effiliermesser ist die Abdeckschiene technisch aufwendig und somit das Rasiermesser insgesamt teuer. Darüber hinaus läßt sich der abstehende Griffansatz in Form der Abdeckschiene ergonomisch nicht optimal ausbilden, da das Rasiermesser wieder zusammengeklappt werden muß. Schließlich kann sich die Winkelstellung der Abdeckschiene im aufgeklappten Zustand leicht verändern, was sich insbesondere während des Rasiervorganges als störend erweist.

Aus der US-A-4 344 226 ist ein Einwegrasiermesser der gattungsgemäßen Art bekannt, bei dem am vorderen Ende eines länglichen Griffteils eine Rasierklinge auswechselbar angeordnet ist. Das hintere Ende des Griffteils ist durch eine sogenannte Flosse gebildet, welche einen Griffansatz definiert. Diese Flosse reicht bis an das hintere Ende des Griffteils und weist eine Öffnung auf, durch die hindurch der Benutzer einen seiner Finger steckt, um so beispielsweise das Rasiermesser schwenken zu können.

Nachteilig bei diesem bekannten Einwegrasiermesser ist der Griffansatz in Form einer eine Öffnung aufweisenden Flosse. Der Benutzer hat zwar die Möglichkeit, für den Rasiervorgang beispielsweise den Mittelfinger oder den Ringfinger in die Flossenöffnung hineinzustecken, doch besteht für den Benutzer das Problem, wo er die restlichen Finger "unterbringen" soll, also den Ringfinger sowie den kleinen Finger bzw. nur den kleinen Finger. Diese restlichen Finger kommen außerhalb der Flosse zur Anlage, was eine ergonomisch ungünstige Position ergibt, da der Kontakt zwischen den Fingern verlorengeht. Dies wirkt sich jedoch negativ auf die Führungseigenschaften des Rasiermessers aus. Zudem benötigt die Flosse viel Kunststoffmaterial, was insbesondere bei Einwegprodukten aus ökologischen Gründen nachteilig ist. Ein weiterer Nachteil ist, daß die Rasierklinge auswechselbar ist, d.h. daß beim Stumpfwerden der Rasierklinge diese erst umständlich und mit Gefahren ausgewechselt werden muß, was insgesamt die Handhabung erschwert. Schließlich ist im Nichtgebrauchszustand die Schneidkante der Rasierklinge frei zugänglich und bildet somit eine Gefahrenquelle.

Weiterhin ist in der DE-C 191 999 ein Rasiermesser offenbart, dessen Griff als Auge ausgebildet ist. Zu diesem Zweck ist am hinteren Ende des Klingenträgers eine Abdeckkappe verschwenkbar gelagert, wobei diese Abdeckkappe im Bereich der Schwenklagerung das Auge aufweist. Dieses wird, wenn das Rasiermesser in die Betriebsstellung übergeführt wird, zusammen mit der Abdeckkappe nach oben verschwenkt.

Davon ausgehend liegt der Erfindung die **Aufgabe** zugrunde, das bekannte Rasiermesser bzw. Effiliermesser hinsichtlich seiner ergonomischen Eigenschaften, hinsichtlich seiner Handhabung sowie hinsichtlich seiner Sicherheit zu verbessern.

Als technische **Lösung** wird mit der Erfindung vorgeschlagen,
a) daß der Griffansatz als kurzer, in der Länge der Dicke der Finger entsprechender, frei auskragender Stummelansatz (5) ausgebildet ist, der mit Abstand vom hinteren Ende des Griffteils (1) angeordnet ist, wobei das langgestreckte Griffteil (1) hinter dem Stummelansatz (5) zum hinteren Ende des Griffteils (1) hin eine in Längsrichtung des Griffteils (1) sich erstreckende Mulde (7) aufweist, in der mehrere Finger Platz finden,
b) daß das Rasiermesser durch ein einstückiges Kunststofformteil gebildet ist, bei dem die Rasierklinge (2) unlösbar im Griffteil (1) eingebettet ist, und
c) daß eine Abdeckkappe (4) in Form eines U-förmigen Klemmteils für das vordere Ende des Griffteils (1) zum Abdecken der Schneidkante (3) der Rasierklinge (2) vorgesehen ist.

Ein nach dieser technischen Lehre ausgebildetes Rasiermesser bzw. Effiliermesser zeichnet sich durch seine guten ergonomischen Eigenschaften aus. Der fest am Griffteil angeordnete kurze Stummelansatz läßt sich derart gestalten, daß der Benutzer auf ergonomisch günstige Weise das Griffteil des Rasiermessers bzw. Effiliermessers halten kann. Unter "kurz" ist dabei im wesentlichen eine Größenordnung in der Länge des Stummelansatzes zu verstehen, die der Dicke der Finger entspricht, so daß diese seitlich an diesem Stummelansatz bequem anliegen können. So kann die Länge des Stummelansatzes beispielsweise die zwei- bis dreifache Dicke der Finger betragen. Da darüber hinaus der kurze Stummelansatz mit Abstand vom hinteren Ende des Griffteils angeordnet ist und dabei in der darin ausgebildeten Mulde mehrere Finger, beispielsweise zwei oder drei Finger darin Platz finden können, wird die Führung des Rasiermessers bzw. Effiliermessers während der Rasur verbessert, da die Finger untereinander bezüglich zum Stummelansatz eng aneinanderliegen, was sich ergonomisch positiv auf die Führungseigenschaften des Rasiermessers während der Rasur auswirkt. Darüber hinaus bildet die im Griffteil ausgebildete Mulde den Vorteil, daß die in der Mulde liegenden Finger des Benutzers nicht verrutschen können. Darüber hinaus ist das erfindungsgemäße Rasiermesser sehr handhabungsfreundlich, da es sich um ein sogenanntes Einweg-Rasiermesser handelt, welches bei verbrauchter Rasierklinge weggeworfen wird. Insbesondere genügt diese Einwegbenutzung Vorschriften, wonach Friseure und Barbiere für Jeden Kunden eine neue Rasierklinge verwenden müssen, um so den hygienischen Erfordernissen- zu genügen. Indem die Rasierklinge unlösbar im Griffteil eingebettet ist, entfällt das Problem des Austausches der Rasierklingen. Schließlich bringt die Abdeckkappe den Vorteil mit sich, daß sich während des Nichtgebrauchs des Rasiermessers Personen nicht daran verletzen können. Das U-förmige Klemmteil kann dabei entweder von vorne in Längsrichtung des Griffteils auf dieses aufgeschoben oder aber auch senkrecht zur Schneidkante der Rasierklinge aufgeschoben werden. Durch die Vorspannung der U-förmigen Abdeckkappe kommt diese dabei mit ihren einander gegenüberliegenden Innenwänden an den Seiten des Griffteils zur Anlage, so daß auf diese Weise die Abdeckkappe bezüglich zum Griffteil fixiert ist.

In einer Weiterbildung des Stummelansatzes weist dieser eine Durchbrechung auf. Neben einer Materialeinsparung kann diese Durchbrechung auch als Aufhänger für das Rasiermesser dienen.

Um insgesamt die Stabilität des Rasiermessers und dabei insbesondere des Griffteils zu erhöhen, weist das Griffteil in einer Weiterbildung ein Doppel-T-Profil auf. Ein derartiges Querschnittsprofil in Form eines liegenden "H" hat sich als sehr günstig für eine hohe Stabilität erwiesen.

Ein Ausführungsbeispiel eines erfindungsgemäßen Rasiermessers bzw. Effiliermessers wird nachfolgend anhand der Zeichnungen beschrieben. In diesen zeigt:
- Fig. 1: eine Ansicht eines Rasiermessers bzw. Effiliermessers;
- Fig. 2: das Rasiermesser bzw. Effiliermesser aus Fig. 1, jedoch mit aufgesteckter Abdeckkappe für die Rasierklingen;
- Fig. 3: einen Schnitt entlang der Linie III-III in den Fig. 1 und 2;
- Fig. 4: einen Schnitt entlang der Linie IV-IV in Fig. 1;
- Fig. 5: die Schnittdarstellung in Fig. 4 in vergrößertem Maßstab;
- Fig. 6: einen Schnitt entlang der Linie VI-VI in Fig. 2;
- Fig. 7: die Schnittdarstellung in Fig. 6 in vergrößertem Maßstab.

Das Rasiermesser bzw. Effiliermesser besteht aus einem langgestreckten Griffteil 1 mit einem doppel-T-förmigen Querschnittsprofil, wie in der Schnittdarstellung gemäß Fig. 3 zu erkennen ist. Beim Griffteil 1 handelt es sich dabei um ein Kunststofformteil, in dem am vorderen Ende des Griffteils 1 eine Rasierklinge 2 unlösbar eingebettet ist, so daß die Rasierklinge 2 bis auf deren Schneidkante 3 seitlich vollständig von dem Kunststoffmaterial abgedeckt ist. Wie in den Schnittdarstellungen gemäß den Fig. 4 bis 7 zu erkennen ist, besteht das Griffteil 1 aus zwei einzelnen Kunststofformteilen 1′,1˝, die unter Zwischenanordnung der Rasierklinge 2 miteinander verbunden werden, wobei beim dargestellten Ausführungsbeispiel zu diesem Zweck die beiden Kunststofformteile 1′,1˝ mit Zapfen und dazu korrespondierenden Ausnehmungen versehen sind. Statt zweier einzelner Kunststofformteile 1′,1˝ kann auch ein einstückiges Kunststofformteil vorgesehen sein, in dem während des Spritzvorganges die Rasierklinge 2 eingebettet wird.

Im Nichtgebrauchszustand des Rasiermessers ist auf das vordere Ende des Griffteils 1 zur Abdeckung der Schneidkante 3 der Rasierklinge 2 eine Abdeckkappe 4 aufgesteckt, die im dargestellten Ausführungsbeispiel ein einrastbares Klemmteil mit einem U-förmigen Querschnittsprofil ist, wie in Fig. 2 sowie in Fig. 6 und 7 zu erkennen ist. Stattdessen kann als Abdeckkappe 4 auch eine sackförmige kunststoffolie vorgesehen sein, die in Längsrichtung des Griffteils aufsteckbar ist und dieses vordere Ende des Griffteils 1 umhüllt.

Im hinteren Bereich des Griffteils 1 ist ein kurzer Stummelansatz 5 angeformt, und zwar auf der bezüglich zur Schneidkante 3 der Rasierklinge 2 gegenüberliegenden Seite des Griffteils 1. Dieser einstückig mit dem Griffteil 1 ausgebildete Stummelansatz 5 schließt dabei mit dem Griffteil 1 einen ganz bestimmten Winkel ein.

Wie in Fig. 1 und 2 weiterhin zu erkennen ist, weist der Stummelansatz 5 eine Durchbrechung 6 auf, die einerseits zur Materialeinsparung und andererseits als Aufhänger für das Rasiermesser dient. Weiterhin ist in Fig. 1 und 2 zu erkennen, daß beidseits des Stummelansatzes 5 das Griffteil 1 jeweils eine in Längsrichtung verlaufende Mulde 7 zur Aufnahme der Finger des Benutzers aufweist.

Das Rasiermesser bzw. Effiliermesser zeichnet sich durch seine guten ergonomischen Eigenschaften aus und ist darüber hinaus als sogenanntes Einweg-Rasiermesser bzw. Einweg-Effiliermesser verwendbar.

## Patentansprüche

1. Rasiermesser bzw. Effiliermesser bestehend aus einem langgestreckten Griffteil (1), an dessen vorderem Ende eine Rasierklinge (2) angeordnet ist und das auf der bezüglich zur Schneidkante (3) der Rasierklinge (2) gegenüberliegenden Seite im hinteren Bereich einen einstückig mit dem Griffteil (1) ausgebildeten, abstehenden Griffansatz aufweist,
**dadurch gekennzeichnet,**
daß der Griffansatz als kurzer, in der Länge der Dicke der Finger entsprechender, frei auskragender Stummelansatz (5) ausgebildet ist, der mit Abstand vom hinteren Ende des Griffteils (1) angeordnet ist, wobei das langgestreckte Griffteil (1) hinter dem Stummelansatz (5) zum hinteren Ende des Griffteils (1) hin eine in Längsrichtung des Griffteils (1) sich erstreckende Mulde (7) aufweist, in der mehrere Finger Platz finden,
daß das Rasiermesser durch ein einstückiges Kunststofformteil gebildet ist, bei dem die Rasierklinge (2) unlösbar im Griffteil (1) eingebettet ist, und
daß eine Abdeckkappe (4) in Form eines U-förmigen Klemmteils für das vordere Ende des Griffteils (1) zum Abdecken der Schneidkante (3) der Rasierklinge (2) vorgesehen ist.

2. Rasiermesser nach Anspruch 1, dadurch gekennzeichnet, daß der Stummelansatz (5) eine Durchbrechung (6) aufweist.

3. Rasiermesser nach Anspruch 1 oder 2, dadurch gekennzeichnet, daß das Griffteil (1) ein Doppel-T-Profil aufweist.

## Claims

1. A razor or barbers razor comprising an elongated handle 1 which has at its front end a razor blade 2 having a cutting edge 3, and also comprising, on that side of said handle opposite the cutting edge 3 of the razor blade 2, in the vicinity of said rear end of said handle, an integral projecting handle extension,
characterised in that:
said handle extension is embodied as a short stub extension, corresponding to the size of the thickness of a finger, that is fixedly disposed at a distance from the rear of the handle 1, whereby the elongate handle 1 comprises an elongate hollow 7 behind the stub extension 5 and behind the rear end of the handle 1 in the direction of the handle 1, in which more fingers can be placed,
that the razor is formed as an integral plastic part in which the razor blades are immovably embedded in the handle, and that a cover cap 4 in the form of a U-shaped clamping part is provided for the front end of the handle 1 to cover the cutting edges 3 of the razor blades 2.

2. A razor according to claim 1, characterised in that the stub extension 5 is provided with an opening.

3. A razor according to claim 1 or 2, characterised in that the handle has a double T profile.

## Revendications

1. Rasoir à barbe ou rasoir à effiler comprenant une partie de préhension allongée (1), à l'extrémité avant de laquelle est montée une lame de rasage (2) et qui, sur le côté opposé à l'arête de coupe (3) de la lame de rasage (2), comporte, dans la zone arrière, un appendice en saillie conçu d'un seul tenant avec la partie de préhension (1), caractérisé en ce que l'appendice de préhension est conçu sous la forme d'une patte courte (5) dont la longueur correspond à l'épaisseur des doigts, qui fait saillie librement et qui est disposée à distance de l'extrémité arrière de la partie de préhension (1), la partie allongée de préhension (1) comportant, derrière la patte (5) en direction de l'extrémité arrière de la partie de préhension (1), un renfoncenent (7) qui s'étend dans la direction longitudinale de la partie de préhension (1) et dans lequel prennent place plusieurs doigts, en ce que le rasoir à barbe est formé par une pièce moulée d'un seul tenant en matière plastique, dans laquelle la lame de rasage (2) est encastrée de manière inamovible dans la partie de préhension (1), et en ce qu'il est prévu un capuchon de recouvrement (4) en forme de pièce emboîtée en forme de U pour l'extrémité avant de la partie de préhension (1) afin de recouvrir l'arête de coupe (3) de la lame de rasage (2).

2. Rasoir à barbe selon la revendication 1, caractérisé en ce que la patte (5) comporte un perçage (6).

3. Rasoir à barbe selon la revendication 1 ou 2, caractérisé en ce que la partie de préhension (1) présente un profit en double T.
